# EUROPÄISCHE PATENTSCHRIFT

(11) **EP 0 540 868 B1**
(45) Veröffentlichungstag und Bekanntmachung des Hinweises auf die Patenterteilung: **17.04.1996**
(21) Anmeldenummer: 92115977.8
(22) Anmeldetag: 18.09.1992
(51) Int. Cl.: B63H 5/16

(54) **Strömungsleitvorrichtung**
Flow guiding device
Dispositif de guidage de l'écoulement

(30) Priorität: 02.11.1991 DE 4136245
(43) Veröffentlichungstag der Anmeldung: 12.05.1993
(73) Patentinhaber: Schneekluth, Herbert, Prof. Dr.-Ing., D-52074 Aachen (DE); Dudszus, Alfred, D-18059 Rostock (DE)
(72) Erfinder: Schneekluth, Herbert, Prof. Dr.-Ing., W-5100 Aachen (DE)
(74) Vertreter: Hansmann, Dierk, Dipl.-Ing.

(56) Entgegenhaltungen:
- EP-A- 0 265 645
- CH-A- 326 840
- DE-A- 2 702 116
- DE-C- 114 831
- DE-C- 755 002
- GB-A- 2 063 378
- HANSA-SCHIFFAHRT-SCHIFFBAU-HAFEN Bd. 111, Nr. 11, 1974, Seite 1008 C.BUHTZ 'Kombination von Ruderd se und Anlenkflosse'
- THE THIRD INTERNATIONAL SYMPOSIUM ON PRACTICAL DESIGN OF SHIPS AND MOBILE UNITS Bd. 1, Juni 1987, TRONDHEIM Seiten 165 - 166 E.J.STIERMAN 'The design of an energy saving wake adapted duct'
- SOVIET PATENTS ABSTRACTS Section PQ, Week C31, 10. September 1980 Derwent Publications Ltd., London, GB; Class Q, AN G6988 & SU-A-694 424 (N. AVRASHKOV)
- PATENT ABSTRACTS OF JAPAN vol. 11, no. 175 (M-596)(2622) 5. Juni 1987 & JP-A-62 6 891 (NIPPON-KOKAN KK)

## Beschreibung

Die Erfindung bezieht sich auf eine Strömungsleitvorrichtung in kombination mit einem Schiffspropeller in Form einer Propellerummantelung, wobei diese mit dem Schiff in Verbindung steht, wobei ein Teil der Propellerummantelung in der Propellerebene angeordnet ist und mit dem Vorder- oder Hinterbereich der Propellerummantelung eine etwa horizontal verlaufende Strömungsleitflosse verbunden ist, die die Propellerummantelung mit dem Schiffskörper verbindet.

Strömungsleitvorrichtungen für Schiffspropeller sind in unterschiedlichen Ausbildungen bekannt. Hierbei werden Vollringdüsen mit einem Tragflügelprofil, wie Kortdüsen, eingesetzt, die als geschlossene Ringe den gesamten Propellerkreis umschließen. Diese Anordnungen verbessern bei Schiffen mit höheren Schubbelastungsgraden, wie bei Schleppern, Schubbooten oder Trawlern, bei kleineren Schiffsgeschwindigkeiten und höheren Schubbelastungsgraden den Propulsionsgütegrad erheblich. Ihr Einsatz bei Schiffstypen mit geringeren Schubbelastungsgraden und höheren Schiffsgeschwindigkeiten, wie Fracht- und Fahrgastschiffen oder Fährschiffen, ist durch den mit der Schiffsgeschwindigkeit etwa quadratisch zunehmenden Eigenwiderstand der Vollringdüse begrenzt.

Ferner sind zur Ausbildung von Strömungsleitflächen vor dem Propeller Anordnungen gemäß der DD-B-238 586 und DE-A-36 20 540 bekannt. Bei dieser Ausbildung gemäß DE-A-36 20 540 ragt das Oberteil der Strömungsleitfläche geringfügig über den Propeller und ist über Strömungsleitflächen mit dem Schiffskörper verbunden. Diese Anordnung ist nicht geeignet Propellerschwingungen wesentlich zu reduzieren. Bei den zur Anordnung vor dem Propeller geeigneten Strömungsleitvorrichtungen hat sich insbesondere wegen ihrer funktionellen und konstruktiven Vorzüge eine Anordnung gemäß der DE-B-32 16 578 durchgesetzt.

Es ist weiterhin auch eine Anordnung zur Verbesserung des Schwingungsverhaltens und der Propulsion durch einen bogenförmigen Tragflügel in der Propellerebene oberhalb des Propellers gemäß DE-A-22 50 754 bekanntgeworden, bei dem jedoch die aus dem Flügeleintritt und Flügelaustritt resultierenden Schwingungsprobleme nicht gelöst wurden.

Somit besteht der Mangel, daß bisher keine für die allgemeine Anwendung bei Schiffen mit Propellern mittelstarker Schubbelastungsgrade eine geeignete Lösung zur Propulsionsverbesserung, Schwingungsreduktion und Verbesserung der Seegangs- bzw. Steuereigenschaften bekannt ist.

Beim Einsatz einer Kortdüse ist es bekannt, daß bei hohen Schubbelastungsgraden, wie sie bei Schleppern und Schubbooten erreicht werden, Schub und Wirkungsgrad um bis zu 30 % verbessert werden. Bei Fracht fahrenden Seeschiffen wird dagegen mit Kortdüsen selten mehr als 7 % Verbesserung erreicht.

Die bei den meisten Handelsschiffen nur geringe Propellerbelastung kann, beispielsweise bei großem Propellerdurchmesser und kleiner Leistung, sogar dazu führen, daß eine Kortdüse zu einer Wirkungsgradverschlechterung führt.

Als Kriterium für die Verwendung von Kortdüsen dienen "Belastungsgrade", bei denen im Zähler Antriebsleistung oder Schub, im Nenner ein Produkt steht, bei dem die Anströmgeschwindigkeit in der dritten oder zweiten Potenz steht. Beim Kriterium für Kortdüsenverwendung wird normalerweise für die Anströmgeschwindigkeit die über der Propellerdiskfläche gemittelte Anström-geschwindigkeit berücksichtigt. Wird nun die Wirkung der Kortdüse auf die obere Hälfte der Propellerdiskfläche beschränkt, dann ist mit der in diesem Bereich herrschenden örtlichen Anströmgeschwindigkeit zu rechnen, die je nach Schiffsform erheblich niedriger als die mittlere Anströmgeschwindigkeit ist. Dieses bedeutet, daß für die obere Düsenhälfte die Kennziffer für die Propellerbelastung im Vergleich zu dem Fall mit einer Kennziffer für die gesamte Kortdüse anwächst. In vielen Fällen bedeutet ein kleiner Gewinn durch eine Vollring-Kortdüse, daß ein großer Gewinn für den oberen Sektor und ein kleiner Verlust für den unteren Sektor vorhanden ist.

Daraus läßt sich ableiten, daß es für einen weiten Bereich üblicher Handelsschiffe - in bezug auf den Wirkungsgrad - günstig ist, eine Teildüse nur im oberen Sektor zu installieren. Ein Grund, weshalb eine derartige Ausbildung nicht praktiziert wird, liegt in der Tatsache begründet, daß eine "halbe" bzw. eine partielle Düse keine Ringsteifigkeit besitzt. Es ist nämlich schwierig, eine partielle Düse so steif zu machen, daß sie sich unter hydrodynamischen und anderen Belastungen nicht verformt. Bei einem wünschenswert kleinen Spalt zwischen Düseninnenwand und Propellerflügelspitzenkreis besteht ferner der Mangel, daß die Düsenseitenflanken im Betrieb elastisch nach innen gedrückt werden und der Propeller die Düseninnenseiten berühren kann, wobei Beschädigungen von Düse und Propeller gekoppelt mit einem Wirkungsgradverlust auftreten. Eine Teildüse wäre zwar auf einfache Weise hinreichend fest, aber nur mit großem Aufwand hinreichend steif zu bauen. Bekannt sind deshalb nur Kortdüsenausschnitte von weniger als einem Viertelkreisumfang über dem oberen Propellersektor.

In der Praxis werden nicht nur Düsenhalbschalen nicht genutzt, sondern auch die aus Modellversuchen bekannten horizontalen Leitflächen zur Vordrallerteilung an die Propellerzuströmung sind kaum gebräuchlich. Es wird befürchtet, daß eine Beschädigung als Folge von Slamming-Effekten im Seegang auftritt.

Es hat sich in der Seeschiffahrt gezeigt, daß Kortdüsen insbesondere aus drei Gründen nicht gern angewendet werden. Dieses sind:
- eine nur geringe Wirkungsgradverbesserung im Verhältnis zum Aufwand;
- eine wirkliche oder auch nur vermeintliche Gefahr der Betriebsstörung durch Gegenstände, die sich zwischen Propellerflügelspitze und Düseninnenwand festklemmen;
- eine Kavitationsanfälligkeit.

Aufgabe der Erfindung ist es, eine Verbesserung von gattungsgemäßen Anordnungen zu schaffen, die eine Propulsionsverbesserung ermöglicht und zur Reduktion von propellererregten Schwingungen einsetzbar ist sowie einen nachträglichen Einbau auf einfache Weise gewährleistet.

Die Lösung dieser Aufgabe erfolgt erfindungsgemäß durch die Kombination,
- daß die Propellerummantelung als Satteldüse in der Propellerebene den Propeller im oberen Propellersektor mit einem Umschlingungswinkel zwischen 100 und 300 Grad umgibt,
- daß in der Propellerebene zwischen Innenwand der Propellerummantelung und Flügelspitzenkreis des Propellers sich der Abstand im Ein- bzw. Austrittsbereich auf mindestens 4 % vom Propellerradius gleichmäßig vergrößert.

Durch diese Kombination wird ein zusammenwirkendes System geschaffen, das in vorteilhafter Weise den Antriebsleistungsbedarf verringert. Weiterhin wird die Propelleranströmgeschwindigkeit vergleichmäßigt und trägt damit zur Reduktion der vom Propeller erregten Vibration bei. Moderne Frachtschiffe sind gegen diese Vibrationen besonders empfindlich, da die Deckshäuser mit Wohneinrichtungen und Schiffsführungszentrale sehr weit hinten, oft direkt über dem Propeller angeordnet sind.

Diese Anordnung als Satteldüse ist sowohl an Neubauten als auch zur Nachrüstung von Schiffen, die zunächst ohne Satteldüse konzipiert worden sind, günstig. Bei Nachrüstungen kann normalerweise der gesamte Anschluß von außen vorgenommen werden. Auch werden keine Bauteile ausgebaut oder ausgetauscht. Es sind nur zusätzliche Teile anzubringen.

Die Satteldüse weist für Nachrüstungen gegenüber der Kortdüse auch den Vorteil auf, daß nicht ein erhöhtes Abstandsmaß der Propellerflügelspitzen von der Basislinie gefordert zu werden braucht. Bei üblicher Konfiguration von Schiffskörper, Propeller und Ruder ist immer eine Satteldüse unterzubringen.

Die Gefahr, daß sich schwimmende Gegenstände zwischen Propellerflügelspitze und Düseninnenwand festklemmen, ist für die Satteldüse aus zwei Gründen geringer als für konventionelle Kortdüsen. Einmal ist die Satteldüse nach unten offen. Wenn sich ein eingeschwommener Gegenstand noch um ein Stück mitbewegen läßt, wird er unten freigegeben. Weiterhin kann durch die entsprechenden Nuten in der Propellerummantelung die Grenzschicht verdickt werden. Hierdurch werden etwaig einschwimmende Gegenstände nach innen in Richtung Nabe abgedrängt.

Durch diese Ausbildung wird zwar der Düseneigenwiderstand etwas vergrößert, aber der Antriebsleistungsbedarf kaum erhöht, da infolge der Grenzschichtverdickung die Spaltverluste zwischen Propellerflügelspitzenkreis und Düseninnenwand erheblich verringert werden.

Zusammenfassend setzen sich die Leistungsgewinne der erfindungsgemäßen Propellerummantelung als Satteldüse aus folgenden Komponenten zusammen:
- Energierückgewinn aus einem größeren Nachstromvolumen, das sonst oberhalb des Propellers abfließt;
- Vortriebsgewinn aus dem propellerinduzierten Vortrieb der Satteldüse;
- Vortriebsgewinn durch die Vordrallerzeugung bzw. Entdrallung des Propellerstrahls durch die Strömungsleitflossen;
- Verbesserung des Propellerwirkungsgrades durch die Verringerung des Schubbelastungsgrades;
- Verbesserung des Propellerwirkungsgrades durch die vergleichmäßigte Anströmung;
- Widerstandsminderung durch die strömungsgünstige Verbindung der Satteldüse mit Hinterschiff, Gillung und Ruderpfosten.

Die mit der Satteldüse erreichbaren Leistungseinsparungen liegen bei den in Betracht kommenden Schiffstypen über 10 % und damit über den Gewinnen mit anderen propulsionsverbessernden Maßnahmen.

Weitere Ausgestaltungen sind durch die Merkmale der Unteransprüche gekennzeichnet.

Bei einer drehbaren Anordnung wird neben der strömungstechnischen Nutzung der Schiffslänge durch Streckung der Hinterschiffslinien, eine Verminderung der Sogziffer erzielt.

Auch bei dieser erfindungsgemäßen Anordnung kann sich Kavitation entwickeln. Jedoch wird die Wirkung der an der Düseninnenwand entstehenden Kavitationsblasen durch die umlaufenden Nuten auf zwei Arten gemildert. Einmal verwirbeln die Nuten die Grenzschicht stärker, so daß größere Kavitationsblasen in viele kleinere aufgelöst werden, wodurch die Implosionen im einzelnen an Stärke verlieren. Weiterhin werden auch die Kaviationsblasen, wie einschwimmende Gegenstände, von der Düseninnenwand abgedrängt.

Bei einer fest angeordneten Propellerummantelung als Satteldüse braucht der kleinste Düseninnendurchmesser nicht im Propellerbereich zu liegen, da bei der Montage der Satteldüse diese über den Propeller hebbar ist. Gegenüber NACA-Profilen ist es günstig, der Düsennase einen etwas größeren Radius zu geben, da die Anströmrichtung hier größere Unterschiede aufweist als für Flugzeugtragflügel üblich.

Eine Ausgestaltungsmöglichkeit besteht darin, daß das Profil der Satteldüse als Einfachform-Profil aus im wesentlichen zylindrischen und konischen Flächen gebildet ist, wie von Schuschkin und Heuser entwickelt.

Eine günstige Ausbildung kann darin bestehen, daß die Satteldüse bzw. die Flossen Endscheiben oder Winglets aufweisen.

Die etwa radial angeordneten Strömungsleitflächen als Flossen haben eine statische und eine hydrodynamische Aufgabe. Statisch steifen diese Flossen die Satteldüse aus, und der Anschluß an diese Satteldüse schützt die Flossen wiederum vor zu hohen Beanspruchungen im Seegang. Hydrodynamisch erteilen die Flossen dem Propellerzustrom bei Anordnung vor der Satteldüse einen Vordrall gegen die Propellerdrehrichtung, so daß die Strömung den Propeller mit geringeren Drallverlusten verläßt. Werden die Flossen bei einer drehbaren Anordnung hinter dem Propeller angeordnet, so gewinnen sie aus dem Propellerabstrom einen Teil der Drallenergie zurück.

Die Flossen können so ausgebildet werden, daß sie noch weitere Aufgaben übernehmen. Sie können so stark gepfeilt angeordnet werden, daß sie als Eisabweiser dienen. Ferner können sie auch nach Art von sogenannten Grothues-Spoilern an der dem Schiffskörper zugewandten Seite mit ihrer Vorkante so nach oben gezogen werden, daß sie die an der Schiffsaußenhaut im Propellerbereich häufig vorhandene Fallströmung mehr in die Horizontale umlenken.

Eine gewissen Pfeilung ist meist sinnvoll, um den mittleren Abstand der Hinterkante der Flossen vom Propeller nicht zu klein werden zu lassen.

Es ist auch möglich, den Abstand Propeller / Strömungsleitfläche dadurch hinreichend groß zu halten, daß die Profillänge der Satteldüse groß ausgeführt wird oder dadurch, daß zwischen Satteldüse und Flosse ein statisches Verbindungselement wie eine Strebe angeordnet wird.

Ohne Zusatzeinrichtungen könnte die Satteldüse durch den Ein- und Austritt der Propellerflügelspitzen in den Düsenbereich zu Vibrationen angeregt werden. Er findungsgemäß wird deshalb der Eintritts-Seitenbereich der Satteldüse so nach unten verlängert und so ausgebildet, daß die Annäherung der Flügelspitzen an die Düseninnenwand und die Spaltverkleinerung allmählich erfolgen. Auch die Austrittsseite kann so ausgebildet werden. Weitere Maßnahmen, die zur Minderung der möglichen Vibrationen führen, sind folgende:
- Verwendung von High-Skew-Propellern und Vermeidung von Kaplan-Propellern;
- Führung der Strömung über die Innenkante von Grids, wobei die Innenwandung der Satteldüse bereichsweise unterbrochen ist und die Strömung über die Innenkante von Grids leitbar ist. Grids, die von Bugstrahlrudern her bekannt sind, wirken durch ihre Eigenschaft, die Oberfläche für die Leitung der Strömung und für die Aufnahme der Druckimpulse zu trennen. Die Strömung bewegt sich dabei etwa senkrecht zu der Kante der Grids, die der Strömung zugewandt ist;
- elastische Ausbildung des unteren Satteldüsenbereiches so zu gestalten, daß dieser Bereich dem Druckimpuls etwas nachgibt.

Selbstverständlich sind bei anderen Ausbildungen von Strömungsleitanordnungen beanspruchte Unterkombinationen bereits bekannt. So ist aus der DE-Z Hansa Nr. 11, 1974, Seite 1008, 1009 bekannt, eine Vollringdüse mit einem sogenannten Becker-Ruder zu kombinieren. Ferner zeigt de DE-OS 19 38 480 eine Kortdüse als Propellerummantelung, wobei eine in der Düseninnenwand verlaufende Ringnut mit einem Drall entgegen der Propellersteigung angeordnet ist.

Es ist auch nach der GB 2 063 378 A 1 eine Kombination bekannt, wobei Endscheiben eine Verlängerung einer Vordüse bilden. Ferner ist aus der DE-Z Hansa Nr. 19, 1962, Seite 1841, zu entnehmen, eine Vollringdüse mit einem fest verbundenen Ruder durch seitlich von der Düse angebrachte Flächen zu verstärken.

In der Zeichnung sind Ausführungsbeispiele der Erfindung schematisch dargestellt. Es zeigen:
- Fig. 1: eine Seitenansicht einer Satteldüse,
- Fig. 2: eine Querschnittdarstellung der Fig. 1 gemäß Linie II-II,
- Fig. 3: eine Längschnittdarstellung einer Satteldüse,
- Fig. 4: eine Längschnittdarstellung einer Satteldüse mit halbringförmigen Grids,
- Fig. 5: eine Längschnittdarstellung durch eine Satteldüse mit umlaufenden Ringnuten und Grids,
- Fig. 6: eine Querschnittdarstellung der Fig. 5 gemäß Linie VI-VI,
- Fig. 7: eine Seitenansicht einer drehbaren Satteldüse mit einem mitschwenkenden Ruder,
- Fig. 8: einen Horizontalschnitt gemäß Fig. 7,
- Fig. 9: eine Ansicht in Längsschiffrichtung auf die Backbordseite einer Doppelschraubenanordnung mit Verbindungselementen zum Schiffskörper.

Die dargestellte Kontur eines Schiffsrumpfes 1 mit einer Konstruktionswasserlinie 9 ist mit einem Rudersporn 2 versehen, der ein Ruder 3 trägt. In diesem Bereich ist ein Propeller 4 mit einer Propellernabe 5 angeordnet und besitzt einen Propellerflügelspitzenkreis 14. Dem Propeller 4 ist eine Propellerummantelung 6 in der Art einer Satteldüse zugeordnet. Die Propellerummantelung 6 ist dabei unter Zwischenschaltung eines Verbindungselementes 8 mit dem Hinterschiff bzw. der Gillung des Schiffsrumpfes 1 verbunden. Hierbei ist in der Fig. 2 die Spantkontur 11 als Verbindungszone dargestellt. Am Vorderende der Propellerummantelung 6 ist eine mit ihren Endbereichen verbundene horizontale Strömungsleitfläche 7 angeordnet, die etwa radial verlaufend über den Bereich vom Stevenrohr geführt ist.

Die Propellerummantelung 6 besitzt an der dem Propeller 4 zugewandten Seite Nuten 10. Gemäß Fig. 4 und 5 sind zusätzlich in Teilbereichen Grids 13 angeordnet, die entsprechende Ausnehmungen 12 bilden.

Durch die Anordnung von Grids 12,13 im unteren Bereich der Propellerummantelung 6 wird die Auslösung von Druckimpulsen beim Vorbeischlagen der Propellerflügel vermindert. Die Druckimpulse werden von der dahinterliegenden Wand aufgefangen. Das heißt, für die Strömung ist der Spalt zwischen Flügelspitze und Düseninnenwand klein, für die Druckimpulse ändert sich der Wandabstand von der Flügelspitze aus gesehen nicht plötzlich.

Um die Wirkung der Druckimpulse zu mildern, ist die Weiterführung des Düsenprofils mit vergrößerndem Abstand der Düseninnenseite vom Propellerflügelspitzenkreis 14 ausgebildet, wobei sich der Ein- bzw. Austrittsbereich auf mindestens 4 % vom Propellerradius vergrößert.

Zur Reduktion der Vibrationen, die beim Vorbeischlagen der Propellerflügel 4 an den unteren Enden der Propellerummantelung 6 auftreten, können die unteren Teile der Propellerummantelung, aus einem flexiblen Material gebildet werden, so daß die von den Flügelspitzen ausgehenden Impulse weniger weitergeleitet werden.

Weiterhin kann es zweckmäßig sein, die Propellerummantelung 6 unter Berücksichtigung folgender Hinweise anzuordnen:
Da der Propellerzustrom meist leicht nach oben gerichtet ist und die Strömung von oben gesehen zur Mitte hin konvergiert, ist es sinnvoll die Düsenprofilrichtung der Strömungsrichtung anzupassen.

Diese Anpassung an die Anströmrichtung ist insofern leicht, als daß durch die Satteldüse im Gegensatz zur Kortdüse nur die Strömungsrichtung eines kleinen Strömungsfeldes zu beachten ist. Die Lage von Propellerummantelung und horizontaler Strömungsleitfläche 7 wird entsprechend den vorliegenden Verhältnissen bestimmt. Der Länge nach dürfte es häufig günstig sein, daß etwa zweidrittel bis dreiviertel der Propellerummantelung 6 vor dem Propellerflügelspitzenkreis 14 liegt. Für Statik und Steifigkeit der Konstruktion ist es günstig, wenn die horizontale Leitfläche 7 in die Propellerummantelung hineinragt. Die Hinterkante der horizontalen Strömungsleitfläche 7 sollte soweit nach hinten angeordnet werden, wie es die Leistungsersparnis und Vibrationssicherheit zulassen. Gegebenenfalls ist zwischen Strömungsleitfläche 7 und Propellerummantelung 6 ein Verbindungselement zu schaffen.

Die Profilform der Propellerummantelung 6 ist der Schiffs- und Propellerform sowie der Propellerbelastung anzupassen. Da der Propeller 4 nicht voll ummantelt ist, wird auch die Verwendung eines Kaplanpropellers wenig sinnvoll.

In dem weiteren Ausführungsbeispiel gemäß Fig. 7 und 8 ist die Strömungsleitfläche 6 drehbar über eine Lagerung 15 am Schiffskörper 1 angeordnet. Hierbei wird das Ruder 3 am Ruderhorn 2 ebenfalls mit verschwenkt. Die Strömungsrichtung wird dabei mit einer Bezugsziffer 16 gekennzeichnet.

Weiterhin ist gemäß Fig. 9 eine Strömungsleitvorrichtung 6 für eine Doppelschraubenanordnung gezeigt.

## Patentansprüche

1. Strömungsleitvorrichtung in kombination mit einem Schiffspropeller (4) in Form einer Propellerummantelung (6), wobei diese mit dem Schiff (1) in Verbindung steht, wobei zumindest ein Teil der Propellerummantelung (6) in der Propellerebene angeordnet ist und mit dem Vorder- oder Hinterbereich der Propellerummantelung (6) eine etwa horizontal verlaufende Strömungsleitflosse (7) verbunden ist, die die Propellerummantelung (6) mit dem Schiffskörper (1) verbindet, dadurch gekennzeichnet,
- daß die Propellerummantelung (6) als Satteldüse in der Propellerebene den Propeller (4) im oberen Propellersektor mit einem Umschlingungswinkel zwischen 100 und 300 Grad umgibt,
- daß in der Propellerebene zwischen Innenwand der Propellerummantelung (6) und Flügelspitzenkreis (14) des Propellers (4) sich der Abstand im Ein- bzw. Austrittsbereich auf mindestens 4 % vom Propellerradius gleichmäßig vergrößert.

2. Strömungsleitvorrichtung nach Anspruch 1, dadurch gekennzeichnet, daß die Propellerummantelung (6) mit einem Ruderhorn (2) fest verbunden ist.

3. Strömungsleitvorrichtung nach Anspruch 1, dadurch gekennzeichnet, daß die Propellerummantelung (6) über eine obere Lagerung (15) am Schiffskörper (1) drehbar angeordnet ist.

4. Strömungsleitvorrichtung nach Anspruch 1 oder 3, dadurch gekennzeichnet, daß die Propellerummantelung (6) mit einem schwenkbaren Ruderhorn (2) verbunden ist und ein selbsttätig bzw. individuell betätigbares Ruder (3) ein Ruderausschlag größer als der Schwenkwinkel der Satteldüse erreicht.

5. Strömungsleitvorrichtung nach einem der Ansprüche 1 bis 4, dadurch gekennzeichnet, daß die Vergrößerung zwischen Innenwandung der Propellerummantelung und Flügelspitzenkreis (14) des Propellers (4) auf einen Abschnitt über einen Drehwinkel des Propellers (4) von etwa 10 Grad ausgebildet ist.

6. Strömungsleitvorrichtung nach einem der Ansprüche 1 bis 5, dadurch gekennzeichnet, daß die Strömungsleitflossen (7) die Propellerummantelung (6) nach außen überragen.

7. Strömungsleitvorrichtung nach einem der Ansprüche 1 bis 6 dadurch gekennzeichnet, daß das Profil der Propellerummantelung (6) in bezug auf Richtung, Form und Länge zur Anpassung an die Strömungsrichtung ungleich über den Ummantelungsumfang wechselnd ausgebildet ist.

8. Strömungsleitvorrichtung nach einem der Ansprüche 1 bis 7, dadurch gekennzeichnet, daß an der Innenwandung der Propellerummantelung (6) eingearbeitete Nuten (10) und/oder aufgesetzte Profile zur Grenzschichtverdickung angeordnet sind.

9. Strömungsleitvorrichtung nach einem der Ansprüche 1 bis 8, dadurch gekennzeichnet, daß die Propellerummantelung (6) bzw. die Strömungsleitflosse (7) Endscheiben bzw. Winglets aufweist.

10. Strömungsleitvorrichtung nach einem der Ansprüche 1 bis 7, dadurch gekennzeichnet, daß der Anstellwinkel der Strömungsleitflosse (7) zur Propelleranströmung über die Streckung der Flosse wechselt und die Anstellwinkel und Profile auf beiden Seiten verschieden ausgebildet sind.

11. Strömungsleitvorrichtung nach einem der Ansprüche 1 bis 8, dadurch gekennzeichnet, daß die Teilleitflossen (7) V-förmig in der Höhe und/oder in der Strömungsrichtung gepfeilt zueinander angeordnet sind.

12. Strömungsleitvorrichtung nach einem der Ansprüche 1 bis 11, dadurch gekennzeichnet, daß die Vorkanten der in Schiffslängsrichtung vorderen Strömungsleitflossen (7) gegen die Schiffslängsachse in einem spitzen Winkel als Eisabweiser angestellt sind.

13. Strömungsleitvorrichtung nach einem der Ansprüche 1 bis 12, dadurch gekennzeichnet, daß außer den beiden seitlichen Hauptflossen noch eine oder mehrere weitere Flossen, etwa radial angeordnet sind.

14. Strömungsleitvorrichtung nach einem der Ansprüche 1 bis 13, dadurch gekennzeichnet, daß das Profil der Propellerummantelung (6) als Einfachformprofil mit im wesentlichen zylindrischen und konischen Außenhautteilen gebildet ist.

15. Strömungsleitvorrichtung nach einem der Ansprüche 1 bis 14, dadurch gekennzeichnet, daß die Innenwandung der Propellerummantelung (6) bereichsweise oder vollständig unterbrochen ist, und die Strömung durch die Propellerummantelung (6) über die Innenkante durch gebildete Grids (13) leitbar ist.

16. Strömungsleitvorrichtung nach einem der Ansprüche 1 bis 15, dadurch gekennzeichnet, daß die Propellerummantelung (6) im Eintrittsbereich der Propellerflügel eine scharfkantige bzw. abgerundete Schneide aufweist.

17. Strömungsleitvorrichtung nach einem der Ansprüche 1 bis 16, dadurch gekennzeichnet, daß die dem Propeller (4) zugewandte Innenseite der Propellerummantelung (6) durch auswechselbare Flächenelemente gebildet ist.

18. Strömungsleitvorrichtung nach einem der Ansprüche 1 bis 17, dadurch gekennzeichnet, daß der Ein- und Austrittsbereich des Propellerflügels als Endbereich der Propellerummantelung (6) aus flexiblem Material gebildet ist.

19. Strömungsleitvorrichtung nach einem der Ansprüche 1 bis 18, dadurch gekennzeichnet, daß die Propellerummantelung (6) einem High-Skew-Propeller zugeordnet ist.

20. Strömungsleitvorrichtung nach einem der Ansprüche 1 bis 19, dadurch gekennzeichnet, daß sie bei Anordnung an Doppel- oder Mehrschraubenschiffe derart um ihre Längsachse gedreht angeordnet wird, daß der der Mittschiffsebene nähere Bereich verlängert und der Außenbereich verkürzt wird und die Flosse (7) eine Neigung zur Mittschiffsebene hin aufweist.

## Claims

1. Flow guiding device in combination with a ship propeller (4) in the form of a propeller shroud (6), said shroud being connected to the ship, at least part of the propeller shroud (6) being disposed in the propeller plane and there being connected to the front or rear region of the propeller shroud (6) a substantially horizontally extending flow guiding fin (7) which connects the propeller shroud (6) to the hull (1), characterized in that
- the propeller shroud (6) as a saddle nozzle in the propeller plane surrounds the propeller (4) in the top propeller sector with an angle of wrap of between 100 and 300°,
- that in the propeller plane the distance between the inner wall of the propeller shroud (6) and the blade tip circle (14) of the propeller (4) in the entry and exit region uniformly enlarges to at least 4% of the propeller radius.

2. Flow guiding device according to claim 1, characterized in that the propeller shroud (6) is firmly connected to a rudder horn (2).

3. Flow guiding device according to claim 1, characterized in that the propeller shroud (6) is disposed rotatably by means of a top bearing (15) on the hull (1).

4. Flow guiding device according to claim 1 or 3, characterized in that the propeller shroud (6) is connected to a slewable rudder horn (2) and an independently or individually operable rudder (3) achieves a deflection greater than the slewing angle of the saddle nozzle.

5. Flow guiding device according to one of claims 1 to 4, characterized in that the enlargement between the inner wall of the propeller shroud and the blade tip circle (14) of the propeller (4) is formed along a portion over an angle of rotation of the propeller (4) of about 10°.

6. Flow guiding device according to one of claims 1 to 5, characterized in that the flow guiding fins (7) project out beyond the propeller shroud (6).

7. Flow guiding device according to one of claims 1 to 6, characterized in that the profile of the propeller shroud (6) in terms of its direction, shape and length is designed so as to vary non-uniformly over the shroud periphery by way of adaptation to the flow direction.

8. Flow guiding device according to one of claims 1 to 7, characterized in that, to thicken the boundary layer, worked grooves (10) and/or added profiles are disposed on the inner wall of the propeller shroud (6).

9. Flow guiding device according to one of claims 1 to 8, characterized in that the propeller shroud (6) or the flow guiding fin (7) has end plates or winglets.

10. Flow guiding device according to one of claims 1 to 7, characterized in that the angle of attack of the flow guiding fin (7) for flow past the propeller varies over the extension of the fin and the angles of attack and profiles are different on both sides.

11. Flow guiding device according to one of claims 1 to 8, characterized in that the guiding sub-fins (7) are disposed in a V-shape vertically and/or backswept in flow direction relative to one another.

12. Flow guiding device according to one of claims 1 to 11, characterized in that the leading edges of the - in the longitudinal direction of the ship - front flow guiding fins (7) are set at an acute angle towards the longitudinal axis of the ship as ice guards.

13. Flow guiding device according to one of claims 1 to 12, characterized in that, besides the two lateral main fins, a further fin or a plurality of further fins are disposed substantially radially.

14. Flow guiding device according to one of claims 1 to 13, characterized in that the profile of the propeller shroud (6) is formed as a single-cavity mould profile having substantially cylindrical and conical outer skin parts.

15. Flow guiding device according to one of claims 1 to 14, characterized in that the inner wall of the propeller shroud (6) is interrupted in sections or completely, and the flow through the propeller shroud (6) is guidable over the inner edge by formed grids (13).

16. Flow guiding device according to one of claims 1 to 15, characterized in that the propeller shroud (6) in the entry region of the propeller blades has a sharp-edged or rounded-off cutting edge.

17. Flow guiding device according to one of claims 1 to 16, characterized in that the inside of the propeller shroud (6) facing the propeller (4) is formed by exchangeable surface elements.

18. Flow guiding device according to one of claims 1 to 17, characterized in that the entry and exit region of the propeller blade is formed as an end region of the propeller shroud (6) made of flexible material.

19. Flow guiding device according to one of claims 1 to 18, characterized in that the propeller shroud (6) is associated with a high skew propeller.

20. Flow guiding device according to one of claims 1 to 19, characterized in that the device, when disposed on twinscrew or multi-screw ships, is arranged rotated about its longitudinal axis in such a way that the region closer to the midship plane is lengthened and the outer region is shortened and the fin (7) has an inclination towards the midship plane.

## Revendications

1. Dispositif de guidage d'écoulement, en combinaison avec une hélice de navire (4), prévu sous la forme d'une enveloppe d'hélice (6), cette enveloppe d'hélice étant reliée au navire (1), au moins une partie de l'enveloppe (6) de l'hélice étant prévue dans le plan de l'hélice, et à la partie d'avant ou à la partie d'arrière de l'hélice étant relié un aileron stabilisateur de guidage de l'écoulement (7) qui relie l'enveloppe (6) de l'hélice à la coque de navire (1), le dispositif étant caractérisé
- en ce que l'enveloppe (6) de l'hélice, qui se présente comme un canal en forme de selle dans le plan de l'hélice, d'un angle d'embrassement compris entre 100 et 300 degrés, et
- en ce que, dans le plan de l'hélice, entre la face interne de l'enveloppe (6) de l'hélice et le cercle (14) sur lequel se placent les pointes des pales de l'hélice (4), la distance, dans la zone d'entrée et dans la zone de sortie, s'accroît de façon uniforme à au moins 4 % du rayon de l'hélice.

2. Dispositif de guidage de l'écoulement suivant la revendication 1, caractérisé en ce que l'enveloppe (6) de l'hélice est reliée de façon fixe avec un bras de gouvernail.

3. Dispositif de guidage de l'écoulement suivant la revendication 1, caractérisé en ce que l'enveloppe (6) de l'hélice a été montée de façon à pouvoir tourner sur un élément d'appui supérieur (15) prévu à la coque du navire (1).

4. Dispositif de guidage de l'écoulement suivant l'une ou l'autre des revendications 1 et 3, caractérisé en ce que l'enveloppe (6) de l'hélice est reliée à un bras de gouvernail qui peut pivoter et en ce qu'un gouvernail (3), pouvant être actionné automatiquement et individuellement, atteint une déviation de gouvernail supérieure à l'angle de pivotement du canal en forme de selle.

5. Dispositif de guidage de l'écoulement suivant l'une quelconque des revendications 1 à 4, caractérisé en ce que l'accroissement de la distance qui sépare la face interne de l'enveloppe de l'hélice et le cercle (14) sur lequel se placent les pointes des pales de l'hélice (4) se présente sur une partie qui dépasse un angle de rotation de l'hélice (4) d'environ 10 degrés.

6. Dispositif de guidage de l'écoulement suivant l'une quelconque des revendications 1 à 5, caractérisé en ce que les ailerons stabilisateurs de guidage de l'écoulement (7) dépassent l'enveloppe (6) de l'hélice vers l'extérieur.

7. Dispositif de guidage de l'écoulement suivant l'une quelconque des revendications 1 à 6 , caractérisé en ce que le profil de l'enveloppe (6) de l'hélice a été prévu, en ce qui concerne le sens, la forme et la longueur, de telle façon qu'il s'adapte au sens de l'écoulement par variation non uniforme sur la périphérie de l'enveloppe.

8. Dispositif de guidage de l'écoulement suivant les revendications 1 à 7, caractérisé en ce qu'il a été prévu des rainures (10) usinées à la face interne de l'enveloppe (6) de l'hélice et/ou des profils posés à cette face interne en vue de l'épaississement de la couche limite.

9. Dispositif de guidage de l'écoulement suivant l'une quelconque des revendications 1 à 8, caractérisé en ce que l'enveloppe (6) de l'hélice et les ailerons stabilisateurs de guidage de l'écoulement (7) présentent des disques d'extrémité ou des "winglets".

10. Dispositif de guidage de l'écoulement suivant l'une quelconque des revendications 1 à 7 caractérisé en ce que l'angle de positionnement des ailerons stabilisateurs de guidage de l'écoulement (7) par rapport au balayage de l'hélice par le courant varie sur l'étendue de l'aileron et en ce que l'angle de positionnement et les profils ont été prévus différents aux deux côtés.

11. Dispositif de guidage de l'écoulement suivant l'une quelconque des revendications 1 à 8, caractérisé en ce que les ailerons stabilisateurs de guidage partiel (7) ont été prévus l'un par rapport à l'autre dirigés de façon à former un V sur la hauteur et/ou dans le sens de l'écoulement.

12. Dispositif de guidage de l'écoulement suivant l'une quelconque des revendications 1 à 11, caractérisé en ce que les bords antérieurs des ailerons stabilisateurs de guidage de l'écoulement (7) antérieurs dans le sens longitudinal du navire ont été positionnés sous un angle aigu par rapport à l'axe longitudinal du navire de façon à former chasse-glace.

13. Dispositif de guidage de l'écoulement suivant l'une quelconque des revendications 1 à 12, caracétrisé en ce qu'en plus de deux ailerons stabilisateurs principaux latéraux, il a encore été prévu radialement un ou plusieurs ailerons stabilisateurs complémentaires.

14. Dispositif de guidage de l'écoulement suivant l'une quelconque des revendications 1 à 13, caractérisé en ce que le profil de l'enveloppe (6) de l'hélice a été formé comme un profil de forme simple par des parties de coque essentiellement cylindriques et coniques.

15. Dispositif de guidage de l'écoulement suivant l'une quelconque des revendications 1 à 14, caractérisé en ce que la face interne de l'enveloppe (6) de l'hélice est interrompue par endroits ou sur la totalité et en ce que l'écoulement peut être guidé par l'enveloppe (6) de l'hélice sur le bord interne par des "grids" y formées.

16. Dispositif de guidage de l'écoulement suivant l'une quelconque des revendications 1 à 15, caractérisé en ce que l'enveloppe (6) de l'hélice présente dans la zone d'entrée des pales de l'hélice un tranchant à bord aigu ou arrondi.

17. Dispositif de guidage de l'écoulement suivant l'une quelconque des revendications 1 à 16, caractérisé en ce que le côté interne de l'enveloppe (6) de l'hélice qui est tourné vers l'hélice (4) est formé par des éléments de surface qui peuvent être remplacés.

18. Dispositif de guidage de l'écoulement suivant l'une quelconque des revendications 1 à 17, caractérisé en ce que la partie d'entrée et de sortie de la pale d'hélice est formée comme partie d'extrémité de l'enveloppe (6) de l'hélice en matière flexible.

19. Dispositif de guidage de l'écoulement suivant l'une quelconque des revendications 1 à 18, caractérisé en ce que l'enveloppe (6) de l'hélice est adjointe à une hélice "high skew-propeller".

20. Dispositif de guidage de l'écoulement suivant l'une quelconque des revendications 1 à 19, caractérisé en ce que lorsqu'il est monté sur des navires à deux hélices ou à plusieurs hélices, il est prévu tourné sur son axe longitudinal de telle sorte que la partie la plus proche du plan médian du navire soit allongée et que la partie externe soit raccourcie et que l'aileron stabilisateur (7) présente une inclinaison en direction du plan médian du navire.
